# EUROPÄISCHE PATENTSCHRIFT

(11) **EP 0 590 273 B1**
(45) Veröffentlichungstag und Bekanntmachung des Hinweises auf die Patenterteilung: **28.10.1998**
(21) Anmeldenummer: 93112528.0
(22) Anmeldetag: 05.08.1993
(51) Int. Cl.: B26D 1/08, B26D 7/02, B26D 7/26

(54) **Vorrichtung zum Schneiden von gestapeltem, blattförmigen Gut**
Apparatus for cutting a pile of sheet-like workpieces
Dispositif pour couper des objets empilés en forme de feuille

(30) Priorität: 28.08.1992 DE 4228651
(43) Veröffentlichungstag der Anmeldung: 06.04.1994
(73) Patentinhaber: Adolf Mohr Maschinenfabrik GmbH & Co. KG, 65719 Hofheim am Taunus (DE)
(72) Erfinder: Mohr, Wolfgang, 65719 Hofheim am Taunus (DE)
(74) Vertreter: Quermann, Helmut, Dipl.-Ing.

(56) Entgegenhaltungen:
- DE-A- 2 604 212
- DE-B- 1 095 254
- DE-C- 913 286
- DE-U- 8 906 160
- US-A- 3 182 542

## Beschreibung

Die Erfindung betrifft eine Vorrichtung zum Schneiden von gestapeltem, blattförmigem Gut, mit einem Tisch zur Aufnahme des zu schneidenden Gutes, einer Vorschubeinheit für das zu schneidende Gut, einem auf das zu schneidende Gut absenkbaren Preßbalken, sowie einem benachbart zum Preßbalken angeordneten, senkrecht zur das Gut aufnehmenden Tischfläche verfahrbaren Schneidmesser, wobei der Preßbalken einen Sensor aufweist, zum Erfassen eines vorbestimmten Abstandes zwischen dem Preßbalken und der Oberkante des Schneidgutstapels.

Eine derartige Vorrichtung zum Schneiden von gestapeltem, blattförmigem Gut ist aus der US-A-3 182 542 bekannt. Dort ist dem Antrieb des Preßbalkens der im Rahmen der Vorrichtung gelagerte Sensor zugeordnet, der die Position des Antriebes für den Preßbalken erfaßt.

Aus der DE-B-1 095 254 ist eine Vorrichtung zum Schneiden von gestapeltem, blattförmigem Gut bekannt, mit einem Tisch zur Aufnahme des zu schneidenden Gutes, einer Vorschubeinheit für das zu schneidende Gut, einem auf das zu schneidende Gut absenkbaren Preßbalken, sowie einem benachbart zum Preßbalken angeordneten, senkrecht zur das Gut aufnehmenden Tischfläche verfahrbaren Schneidmesser, sowie einem in Abstand zur mit dem zu schneidenden Gut in Anlage gelangenden Wirkfläche des Preßbalkens angeordneten Erfassungselement zum Erfassen der Relativposition von Preßbalken und Schneidmesser. Diese Vorrichtung gestattet eine Optimierung der Hubbewegung des Schneidmessers bezogen auf die Position des Preßbalkens.

Aus der DE-A-2 604 212 ist ein Verfahren und eine Vorrichtung zur Herabsetzung der Preßbalkendruckkraft bei einer Papierschneidemaschine zur Schnittandeutung bekannt. Dort wird die Höhe des Papierstapels relativ zur Lage des Preßbalkens erfaßt. Dazu ist eine Tastleiste vorgesehen, die die Preßfläche des Preßbalkens um einen Abstand nach unten hin überragt, der etwa der Dicke eines menschlichen Fingers entspricht. Eine Relativbewegung dieser Tastleiste gegenüber dem Preßbalken wird mit Hilfe eines Schalters registriert und über den Schaltvorgang die Preßbalkendruckkraft reduziert. In dieser Schrift wird vorgeschlagen, neben einer mechanischen Abtastung der Papierstapelhöhe bzw. der Lage des Preßbalkens auch eine solche mit Hilfe von Sensoren oder Lichtschranken vorzunehmen, wobei sowohl eine stufenlose als auch eine stufige Abfragung möglich ist.

Aus der DE-U-8 906 160 ist eine Maschine zum Schneiden von gefrorenem Fleisch bekannt, bei der die Relativposition zwischen einem Niederhalter und dem Schneidmesser mittels eines Erfassungselementes erfaßt wird. Dieses weist einen mit dem Niederhalter verbundenen Endschalter auf, der in den Hubweg des Schneidmessers ragt.

Es ist Aufgabe der vorliegenden Erfindung, die Vorrichtung der eingangs genannten Art so weiter zu bilden, daß diese eine kurze Zykluszeit aufweist.

Gelöst wird die Aufgabe mittels einer Vorrichtung der eingangs genannten Art, die zusätzlich folgende Merkmale aufweist:
a. der Preßbalken weist auf seiner dem Schneidmesser zugewandten Seite ein in Abstand zur mit dem zu schneidenden Gut in Anlage gelangenden, benachbarten Wirkfläche des Preßbalkens angeordnetes Erfassungselement zum Erfassen der Relativposition von Preßbalken und Schneidmesser auf, zum Erfassen der Schneidkante des Schneidmessers,
b. das Erfassungselement ist als induktiver Näherungsschalter oder Metalldetektor ausgebildet, wobei das Erfassungselement bei Anwesenheit der Schneidkante in seinem Bereich schaltet,
c. der vorbestimmte Abstand zwischen dem Preßbalken und der Oberkante des Schneidgutstapels wird mittels des unterhalb und außerhalb der Wirkfläche des Preßbalkens, parallel zur Wirkfläche wirksamen und am Preßbalken angeordneten Sensors erfaßt.

Das am Preßbalken angeordnete Erfassungselement ermöglicht eine vom Verschleiß des Schneidmessers unabhängige Erfassung des Relativabstandes zwischen der Wirkfläche des Preßbalkens und der Schneidkante des Schneidmessers. Durch die Auswahl eines induktiven Näherungsschalters bzw. eines Metalldetektors schaltet das Erfassungselement bei Anwesenheit der Schneidkante in seinem Bereich. Da das Schneidmesser in aller Regel im ziehenden Schnitt bewegt wird und die Schneidkante des Schneidmessers nur im unteren Totpunkt parallel zu der den Stapel aufnehmenden Tischfläche angeordnet ist, sollte das Erfassungselement bevorzugt den Bereich des unteren Schneidkantenendes erfassen. Da das Erfassungselement in Abstand zur Wirkfläche des Preßbalkens an diesem angeordnet ist, ist sichergestellt, daß das Schneidmesser in seiner angehobenen Stellung vom Preßbalken abgedeckt ist.

Der definierte Abstand der Preßbalkenunterkante zur Schneidgutstapeloberkante erfolgt mittels des am Preßbalken in dessen Anhebrichtung nachlaufend angeordneten Sensors. Durch die stationäre Anordnung des Sensors am Preßbalken bewegt sich dieser um dieselbe Weglänge und fühlt damit aufgrund dessen, dem Preßbalken nachlaufender Anordnung die Position der Schneidstapeloberkante, das heißt konkret den Übergang vom Schneidgutstapel zur Luft. Sobald der Sensor die Schneidgutstapeloberkante erfaßt, wird die Anhebbewegung des Preßbalkens beendet oder ein Zeitglied zum Beenden der Anhebbewegung des Preßbalkens aktiviert. Der Sensor ist vorteilhaft als Lichtschranke ausgebildet, die als Elemente eine Lichtquelle und eine Fotozelle aufweist, die außerhalb der Tischfläche angeordnet sind. Der Preßbalken kann damit auf die Tischfläche abgesenkt werden, ohne daß es zu Beschädigungen des Sensors kommt. Grundsätzlich wäre es auch möglich, den Sensor innerhalb der vertikalen Tischprojektion anzuordnen und im Kollisionsbereich des Sensors mit der Tischfläche Ausnehmungen im Tisch vorzusehen. Hierbei wäre allerdings auch sicherzustellen, daß kein Schneidgut in den Wirkbereich des Sensors gelangen kann.

In den Figuren ist die Erfindung anhand einer Ausführungsform beispielsweise dargestellt, ohne auf diese beschränkt zu sein. Es zeigt:
- Figur 1: eine vereinfachte Darstellung des oberen Bereiches einer erfindungsgemäß gestalteten Schneidemaschine, im Mittellängsschnitt gemäß der Linie A-A in Figur 2,
- Figur 2: die Schneidemaschine gemäß Figur 1 in einer Vorderansicht gemäß Pfeil B in Figur 1,
- Figur 3: eine Detaildarstellung der Schneidzone der in Figur 1 gezeigten Schneidemaschine, verdeutlicht für Schneidgut geringer Einlegehöhe, bei Beendigung des Schneidmesseranhebevorganges,
- Figur 4: eine Detaildarstellung gemäß Figur 3, bei anschließender Beendigung des Anhebevorganges des Preßbalkens und
- Figur 5: die für die Erfindung relevanten Teile der Schneidemaschine in einer Vorderansicht.

Die Figuren 1 und 2 zeigen stark vereinfacht den oberen Bereich einer Planschneidemaschine zum Schneiden von Papier, Pappe oder dergleichen. Die Planschneidemaschine weist ein nicht gezeigtes Grundgestell auf, das einen Tisch 3 sowie den sich oberhalb des Tisches erstreckenden Maschinenrahmen 9, der als Portalrahmen ausgebildet ist, aufnimmt. Der Tisch 3 weist eine in diesen eingelassene, sich über die gesamte Breite des Tisches 3 erstreckende Schneidleiste 4 auf. Gleichfalls über die gesamte Breite des Tisches 3 erstreckt sich eine Vorschubeinheit 2 mit einem Vorschubsattel 2a. Dieser ist in Richtung des Pfeiles C verfahrbar, womit sich die grundsätzliche Bewegungsrichtung des Schneidgutes während des Schneidverlaufes ergibt. In Vorschubrichtung C gesehen vor der Schneidleiste 4 ist das auf der ebenen Tischfläche 3a des Tisches 3 aufliegende und am Vorschubsattel 2a anliegende, zu schneidende Gut 1 gezeigt, hinter der Schneidleiste 4 das geschnittene Gut 5 in Form dreier in sich verschobener Nutzen. Oberhalb der Schneidleiste 4 ist ein Schneidmesser 7 angeordnet. Gezeigt ist in den Figuren 1 und 2 die angehobene Position des Schneidmessers 7, aus dieser ist es in Richtung des Pfeiles D bis zur Schneidleiste 4 absenkbar. Benachbart zum Schneidmesser 7 ist auf deren der Vorschubeinheit 2 zugewandten Seite ein Preßbalken 8 vorgesehen, der aus der in den Figuren 1 und 2 gezeigten, angehobenen Position gleichfalls in Pfeilrichtung D auf das zu schneidende Gut 1 absenkbar ist. Schneidmesser 7 und Preßbalken 8 sind in dem diese oben und seitlich umschließenden Portalrahmen 9 der Planschneidemaschine geführt. Im Detail ist das Schneidmesser 7 mittels Schrauben 6 mit dem als Messerbalken ausgebildeten Schneidmesserhalter 11 verbunden. Das Messer 7, dessen Schneidkante 7a aus der Horizontalen geringfügig geneigt ist, ist mittels eines nicht gezeigten Kurbeltriebes in bekannter Art und Weise im ziehenden Schnitt bewegbar. Nicht gezeigt ist ferner der Antrieb des Kurbeltriebes, dieser erfolgt über einen Elektromotor, zwischen dem Elektromotor und dem Kurbeltrieb ist eine Kupplung angeordnet und es ist eine Bremse in Eingriff mit dem Kurbeltrieb bringbar. Durch Trennen des Kurbeltriebes vom Elektromotor kann das Messer somit in jeder beliebigen Stellung angehalten werden. Über eine mit dem Kurbeltrieb drehfest verbundene Zählscheibe läßt sich die jeweilige Position des Kurbeltriebes darstellen.

Wie der Darstellung der Figuren 1 und 2 ferner zu entnehmen ist, ist der Preßbalken 8 im Bereich seiner beiden Stirnseiten in den vertikalen Schenkeln 9a des Portalrahmens geführt, wobei er mittels eines hydraulischen Antriebes in Richtung des Pfeiles D bewegbar ist. Das Schneidmesser 7 ist über den Schneidmesserhalter 11 im horizontalen Steg 9c des Portalrahmens gelagert. Die leicht bogenförmige Führung des Schneidmessers 7 erfolgt über nicht gezeigte Gleitsteine. Mit der Bezugsziffer 10 ist die Schneidebene des Schneidmessers 7 verdeutlicht, die senkrecht zur Tischfläche 3a und durch die Schneidleiste 4 verläuft. Mit der Bezugsziffer 12 ist das Bedienfeld der Planschneidemaschine bezeichnet.

Die insoweit beschriebene, bekannte Planschneidemaschine weist unterhalb ihrer in Anlage mit dem zu schneidenden Gut 1 gelangenden Wirkfläche 8a einen Sensor in Form einer Lichtschranke auf, die als Elemente eine Lichtquelle 13 und eine Fotozelle 14 aufweist. Die Lichtquelle 13 und die Fotozelle 14 sind im Bereich der beiden gegenüberliegenden Stirnseiten des Preßbalkens 8 angeordnet, somit außerhalb dessen mit dem zu schneidenden Gut 1 in Anlage gelangenden Wirkfläche 8a, und auch außerhalb der Tischfläche 3a. In der Darstellung der Figur 2 sind die im Bereich der beiden Schenkel 9a des Portalrahmens 9 befindlichen Konturen von Lichtquelle 13, Fotozelle 14 und Preßbalken 8 mit strichlierten Linien verdeutlicht. Mit der Bezugsziffer 15 ist der Strahl der Lichtschranke bezeichnet, der in definiertem Abstand Z parallel zur Wirkfläche 8a des Preßbalkens 8 verläuft, beispielsweise in einem Abstand von 10 mm.

Der Preßbalken 8 weist ferner auf seiner dem Schneidmesser 7 zugewandten Seite im Bereich seiner Wirkfläche 8a einen induktiven Näherungsschalter 25 auf, dieser ist, wie der Darstellung der Figur 5 zu entnehmen ist, (in der das Schneidmesser 7 aus Gründen besser Anschaulichkeit nicht gezeigt ist) benachbart der Fotozelle 14 angeordnet, in deren Bereich sich auch das gegenüber der Horizontalen nach unten geneigte Ende der Schneidkante 7a des Schneidmessers 7 befindet (Figur 2). Der Näherungsschalter 25 schaltet immer dann, wenn die Schneidkante 7a in dessen Bereich angeordnet ist, wie es in Figur 3 gezeigt ist, somit einen Abstand Z' zur Wirkfläche 8a des Preßbalkens 8 aufweist. Nachfolgend sei die Wirkungsweise der insoweit beschriebenen Vorrichtung zum Zwecke der Optimierung und des Schneidevorganges beschrieben:

Der Schneidevorgang wird beispielsweise durch Drücken zweier in der Tischfront angeordneter Tasten 20 herbeigeführt. Es erfolgt das Absenken des Preßbalkens 8 auf das zu schneidende Gut. Die Lichtschranke ist während des Schneidvorganges, konkret nach dem Auflegen des Preßbalkens 8 auf das zu schneidende Gut, über eine elektrische Schaltung mit dem Hydrauliksystem für den Preßbalken 8 verbunden, wobei die Lichtschranke infolge der Unterbrechung des Lichtstrahles 15 durch das zu schneidende Gut aktiviert ist. Nach dem Auflegen des Preßbalkens 8 auf das zu schneidende Gut wird das Schneidmesser 7 abgesenkt und dabei das geschnittene Gut 5 erzeugt, dessen Blattlagen wegen der keilförmigen Gestaltung des Messers 7 parallelogrammförmig verschoben sind. Nach dem Schnitt wird das Schneidmesser 7 angehoben. Sobald der Näherungsschalter 25 die Schneidkante 7a des Schneidmessers 7 erfaßt, steuert der Näherungsschalter 25 den Antrieb des Schneidmessers 7 an, worauf der Elektromotor vom Kurbeltrieb entkoppelt und der Kurbeltrieb umgehend abgebremst wird. Das Schneidmesser 7 wird damit auf Höhe des Näherungsschalters 25 stillgesetzt und verbleibt auf diesem Abstandsniveau Z und Z' bzw. Z' zur Tischfläche 3a bzw. zur Oberfläche 1a des zu schneidenden Gutes 1. Mit dem Erfassen der Schneidkante 7a durch den Näherungsschalter 25 gibt dieser gleichfalls einen Befehl zum Anheben des Preßbalkens 8. Ausgehend von dieser in Figur 3 gezeigten Stellung wird der Preßbalken zusammen mit der Lichtschranke so weit angehoben, bis der Lichtstrahl 15 nicht mehr unterbrochen ist, womit gleichbedeutend ist der definierte Abstand Z des Preßbalkens 8 zum zu schneidenden Gut 1. In dieser Stellung ist die Lichtschranke deaktiviert und von dieser die elektrische Schaltung so angesteuert, daß die Anhebbewegung des Preßbalkens 8 unmittelbar beendet wird. Diese Situation ist in der Darstellung der Figur 4 verdeutlicht, die auch zeigt, daß die Schneidkante 7a des Schneidmessers 7 vom Preßbalken 8 abgedeckt ist. Sobald der Preßbalken 8 um den definierten Abstand Z vom zu schneidenden Gut 1 abgehoben ist, wird die Vorschubeinheit 2 aktiviert. Sobald diese das zu schneidende Gut neu plaziert hat, wird der Preßbalken 8 wieder aus der in Figur 4 gezeigten Position auf das zu schneidende Gut 1 abgesenkt, anschließend das Schneidmesser aus der in Figur 3 gezeigten Position, nach dem Schnitt nimmt das Schneidmesser wieder die Stellung gemäß Figur 3 ein und anschließend wird der Preßbalken in die Stellung gemäß Figur 4 angehoben. Soll im Anschluß an Schneidgut geringer Einlegehöhe solches mit größerer Einlegehöhe geschnitten werden, werden der Preßbalken 8 und das Schneidmesser 7 über eine externe Steuerung in ihrer maximal angehobene Stellung verfahren und es stellt sich nach dem ersten Schnitt die Position gemäß Figur 4 ein.

## Patentansprüche

1. Vorrichtung zum Schneiden von gestapeltem, blattförmigem Gut (1), mit einem Tisch (35) zur Aufnahme des zu schneidenden Gutes (1), einer Vorschubeinheit (2) für das zu schneidende Gut (1), einem auf das zu schneidende Gut (1) absenkbaren Preßbalken (8), sowie einem benachbart zum Preßbalken (8) angeordneten, senkrecht zur das Gut (1) aufnehmenden Tischfläche (1a) verfahrbaren Schneidmesser (7), wobei der Preßbalken (8) einen Sensor (13, 14) aufweist, zum Erfassen eines vorbestimmten Abstandes zwischen dem Preßbalken (8) und der Oberkante (1b) des Schneidgutstapels (1), **gekennzeichnet** durch folgende Merkmale:
a. der Preßbalken (8) weist auf seiner dem Schneidmesser (7) zugewandten Seite ein in Abstand zur mit dem zu schneidenden Gut (1) in Anlage gelangenden, benachbarten Wirkfläche (8a) des Preßbalkens (8) angeordnetes Erfassungselement (25) zum Erfassen der Relativposition von Preßbalken (8) und Schneidmesser (7) auf,
b. das Erfassungselement (25) ist als induktiver Näherungsschalter (25) oder Metalldetektor ausgebildet, wobei das Erfassungselement (25) bei Anwesenheit der Schneidkante (7a) in seinem Bereich schaltet,
c. der vorbestimmte Abstand zwischen dem Preßbalken (8) und der Oberkante (1b) des Schneidgutstapels (1) wird mittels des unterhalb und außerhalb der Wirkfläche (8a) des Preßbalkens (8), parallel zur Wirkfläche (8a) wirksamen und am Preßbalken (8) angeordneten Sensors (13, 14) erfaßt.

2. Vorrichtung nach Anspruch 1, **dadurch gekennzeichnet**, daß der Sensor (13, 14) als Lichtschranke ausgebildet ist, die als Elemente eine Lichtquelle (13) und eine Fotozelle (14) aufweist, die außerhalb der Tischfläche (3a) angeordnet sind.

## Claims

1. Apparatus for cutting material (1) in the form of stacked sheets, having a table (35) for receiving the material to be cut (1), a feeder unit (2) for the material to be cut (1), a pressing bar (8) adapted to be lowered onto the material to be cut (1), and a cutting blade (7) arranged adjacent to the pressing bar (8) and adapted to be moved perpendicularly to the table surface (1a) receiving the material (1), the pressing bar (8) having a sensor (13, 14) for detecting a preset distance between the pressing bar (8) and the top edge (1b) of the stacked material to be cut (1), **characterised** by the following features:
a. on its side nearest the cutting blade (7) the pressing bar (8) has a detecting element (25) spaced apart from the operative area (8a) of the pressing bar (8), which makes contact with the material to be cut (1) for detecting the relative position of the pressing bar (8) and the cutting blade (7);
b. the detecting element (25) is an inductive proximity switch (25) or metal detector, the detecting element (25) switching whenever the cutting edge (7a) is within range;
c. the preset spacing between the pressing bar (8) and the top edge (1b) of the stacked material to be cut (1) is detected by means of the sensor (13, 14) arranged on the pressing bar (8) and operative below and outside the operative area (8a) of the pressing bar (8), parallel to the operative area (8a).

2. Apparatus according to claim 1, characterised in that the sensor (13, 14) is a photoelectric barrier which has as elements a light source (13) and a photocell (14), which are outside of the table surface (3a).

## Revendications

1. Dispositif pour couper une pile de produits en feuilles (1), comprenant un plateau (35) recevant le produit (1) à couper, un poussoir (2) pour les produits à couper (1), un pressoir (8) qui peut s'abaisser sur les produits à couper (1) ainsi qu'un couteau (7) mobile perpendiculairement par rapport à la surface de plateau (1a) recevant les produits (1), et prévu au voisinage du pressoir (8), ce pressoir (8) comportant un capteur (13, 14) pour détecter un intervalle prédéterminé entre le pressoir (8) et l'arête supérieure (1b) de la pile de produits à couper (1), caractérisé par les points suivants :
a) le pressoir (8) comporte sur son côté tourné vers le couteau (7), un élément de saisie (25) situé à distance de la surface active (8a) du pressoir (8), voisine, venant en appui contre le produit (1) à couper, pour saisir la position relative du pressoir (8) et du couteau (7),
b) l'élément de saisie (25) est un capteur inductif de proximité (25) ou un détecteur de métal, et cet élément de saisie (25) commute en présence de l'arête de coupe (7a) venant dans sa zone,
c) la distance prédéterminée entre le pressoir (8) et l'arête supérieure (1b) de la pile de produits à couper (1) est saisie par l'intermédiaire du capteur (13, 14) prévu en dessous et à l'extérieur de la surface active (8a) du pressoir (8), agissant parallèlement à la surface active (8a) et prévue sur le pressoir (8).

2. Dispositif selon la revendication 1,
caractérisé en ce que
le capteur (13, 14) est un barrage photoélectrique comportant comme éléments une source lumineuse (13) et cellule photoélectrique (14), situées à l'extérieur de la surface (3a) du plateau.
